# EUROPÄISCHE PATENTSCHRIFT

(11) **EP 1 664 410 B1**
(45) Veröffentlichungstag und Bekanntmachung des Hinweises auf die Patenterteilung: **02.12.2009**
(21) Anmeldenummer: 03748033.2
(22) Anmeldetag: 16.09.2003
(51) Int. Cl.: D03D 15/10, D03D 11/00, D21F 1/00

(54) **GEWEBEGURT FÜR EINE WELLPAPPENBEKLEBEMASCHINE**
WOVEN BELT FOR A CORRUGATED PAPER BOARD MACHINE
COURROIE TISSEE POUR UNE MACHINE DE PRODUCTION DE CARTON ONDULE

(43) Veröffentlichungstag der Anmeldung: 07.06.2006
(73) Patentinhaber: Mühlen Sohn GmbH & Co., 89134 Blaustein (DE)
(72) Erfinder: BIRZELE, Armin, 89073 Ulm (DE)
(74) Vertreter: Wasmuth, Rolf
(86) Internationale Anmeldenummer: PCT/EP2003/010271
(87) Internationale Veröffentlichungsnummer: WO 2005/035846

(56) Entgegenhaltungen:
- EP-A- 0 950 508
- WO-A-96/07788
- DE-A- 19 746 848
- US-A- 5 084 326
- US-A- 5 436 045

## Beschreibung

Die Erfindung betrifft einen gewebten Gurt für eine Wellpappenbeklebemaschine nach dem Oberbegriff des Anspruchs 1.

Aus der WO 96/07788 ist ein gewebter Gurt für eine Wellpappenbeklebemaschine bekannt, der über eine lange Betriebsdauer bei hohem Qualitätsstandard eine gute Entwässerung des aufgelegten Gutes gewährleistet. Aufgrund steigender Anforderungen ist sicherzustellen, daß der Gurt eine ausreichend hohe mechanische Festigkeit aufweist. Dies führt zu mehrlagigen Gewebestrukturen, welche die Durchlässigkeit des Gurtes nachteilig herabsetzen.

Auch wurde festgestellt, daß die Papierseite des Gewebegurtes unter ungünstigen Bedingungen oder auch nach längerer Einsatzzeit einen nur geringen Reibwert aufweist, wodurch die Transportfähigkeit des Gurtes beeinträchtigt ist und die aufliegende Wellpappe verrutschen kann. Dies führt zu Qualitätseinbußen und kann Störungen im Produktionsablauf verursachen. Auch bei einem Gurt wie er in DE 197 46848 A beschrieben ist, können nach längerer Einsatzzeit geringere Reibwerte erscheinen.

Der Erfindung liegt die Aufgabe zugrunde, einen Gurt für eine Wellpappenbeklebemaschine derart auszubilden, daß auch über lange Betriebszeiten ein hoher Reibwert der Papierseite gewährleistet ist und zugleich die Dampfdurchlässigkeit des Gurtes nicht beeinträchtigt ist, so daß eine rasche Entfeuchtung der aufliegenden Wellpappe gegeben ist.

Die Aufgabe wird mit den Merkmalen des Anspruchs 1 gelöst.

Durch den Beschichtungsstreifen aus einem reibwerterhöhenden Material auf der Papierseite ist gewährleistet, daß der Gurt auch unter ungünstigen Betriebsbedingungen und auch nach langer Betriebszeit einen hohen Reibkoeffizienten hat, so daß die aufliegende Wellpappe sicher und rutschfrei transportiert wird und sich die Lage während dem Fertigungsprozess nicht ändert. Da die Streifen aus einem reibwerterhöhenden Material schmaler als die Breite des Gurtes ausgeführt ist, bleibt unabhängig von dem gewählten Beschichtungsmaterial die Dampfdurchlässigkeit des Gurtes erhalten, so daß eine rasche Entfeuchtung des aufliegenden Wellpappengutes gewährleistet ist. Auch wenn zur Erzielung guter Transporteigenschaften quer zur Breite des Gurtes mehrere Streifen nebeneinanderliegend vorgesehen sind, ist eine gute Dampfdurchlässigkeit gegeben. Bevorzugt werden zwischen benachbarten Streifen im Gurt Drainagekanäle zur Abfuhr der Feuchtigkeit ausgebildet.

In besonderer Ausgestaltung der Erfindung ist der Streifen aus einem reibwerterhöhenden Material als Beschichtungsstreifen gebildet.

Die Beschichtung besteht vorteilhaft aus Silikon.

In Weiterbildung der Erfindung werden dem Fadenmaterial der Schußfäden und/oder der Kettfäden elektrisch leitfähige Metallfasern beigemischt, so daß eine elektrostatische Aufladung weitgehend vermieden ist. Das Fadenmaterial mit den beigemischten Metallfasern kann sowohl in der die Papierseite bildenden Gewebelage, in der mittleren Gewebelage und auch in einer eventuellen weiteren Gewebelage vorgesehen sein.

Um auch bei hoher Gewebedichte die Dampfdurchlässigkeit des Gurtes zu gewährleisten, ist vorgesehen, die Kettfäden und/oder die Schußfäden aus einem Monofilament zu verwenden, wobei die Eigenschaften des Monofilamentes die Dampfdurchlässigkeit des Gurtes sicherstellen. Monofilamente von z. B. kreisförmigem, elliptischem oder ähnlichem Querschnitt ändern ihre Querschnittsform auch bei hohem Druck weitgehend nicht, so daß auch bei hoher Packungsdichte zwischen den aus einzelnen Monofilamenten bestehenden Schuß- und Kettfäden Hohlräume verbleiben. Abhängig von der Webstruktur werden diese Hohlräume genutzt, um die Dampfdurchlässigkeit des Gurtes allein aufgrund der Webstruktur zu gewährleisten.

Weitere Merkmale der Erfindung ergeben sich aus den weiteren Ansprüchen, der Beschreibung und der Zeichnung, in der ein nachfolgend im einzelnen beschriebenes Ausführungsbeispiel der Erfindung dargestellt ist.

Es zeigen:
- Fig. 1: einen gewebten Gurt im Längsschnitt,
- Fig. 2: eine Teildraufsicht auf die obere, die Papierseite bildende Gewebelage,
- Fig. 3: eine Draufsicht auf die Außenseite der unteren Gewebelage des Gurtes,
- Fig. 4: eine schematische Draufsicht auf die Papierseite eines Gurtes gemäß Fig. 1.
- Fig. 5: eine schematische Darstellung eines weiteren gewebten Gurts im Längsschnitt,
- Fig. 6: eine schematische Darstellung der Draufsicht auf die obere, die Papierseite bildende Gewebelage des Gurts aus Fig. 5,
- Fig. 7: eine schematische Darstellung der Draufsicht auf die untere Gewebelage des Gurts aus Fig. 5,

- Fig. 8: eine schematische Darstellung eines weiteren gewebten Gurts im Längsschnitt,
- Fig. 9: eine schematische Darstellung der Draufsicht auf die obere, die Papierseite bildende Gewebelage des Gurts aus Fig. 8,
- Fig. 10: eine schematische Darstellung der Draufsicht auf die untere Gewebelage des Gurts aus Fig. 8.

In Fig. 1 ist ein Ausführungsbeispiel für einen Gurt 1 dargestellt. Der bevorzugt aus Kunststoffäden, insbesondere Monofilamenten hergestellte Gurt 1 besteht aus einer oberen Gewebelage 10, einer die Zugkräfte aufnehmenden mittleren Gewebelage 20 und einer unteren Gewebelage 30. Die der mittleren Gewebelage 20 abgewandte Seite der oberen Gewebelage 10 bildet die Papierseite 15 des Gewebegurtes 1.

In den Gewebelagen 10, 20, 30 verlaufen die Schußfäden 4 quer zur Längsrichtung 5 (Fig. 2) des Gurtes 1.

In der oberen Gewebelage 10 sind vier gegeneinander versetzt verlaufende Kettfäden 11, 12, 13 und 14 (Fig. 1, 2) vorgesehen, die sowohl nach innen zur mittleren Gewebelage 20 hin als auch nach außen zur Papierseite hin z. B. über vorteilhaft jeweils mindestens zwei Schußfäden 4 laufen.

Die mittlere, die Zugkräfte aufnehmende Gewebelage 20 weist zwei zueinander versetzt verlaufende Kettfäden 21, 22 auf, die vorteilhaft z. B. über jeweils zwei Schußfäden 4 verlaufen.

Eine vorzugsweise ergänzend angeordnete untere Gewebelage 30 besteht aus vier jeweils versetzt zueinander verlaufenden Kettfäden 31, 32, 33, 34, die nach innen - zur mittleren Gewebelage 20 - vorteilhaft über nur einen Schußfaden 4 und nach außen über vorteilhaft zumindest drei Schußfäden 4 laufen. Andere Anordnungen können zweckmäßig sein.

Die im Ausführungsbeispiel drei Gewebelagen 10, 20, 30 sind über Bindefäden 40, 41, 42, 43 miteinander verbunden. Die Bindefäden 40, 41, 42, 43 sind z. B. in jeweils zwei Fadengruppen unterteilt, wobei die eine Fadengruppe bildenden Bindefäden 42, 43 zueinander versetzt laufen und die obere Gewebelage 10 an die mittlere Gewebelage 20 binden. Die Bindefäden 42 und 43 können vorteilhaft jeweils abwechselnd über einen Schußfaden 4 in der oberen Gewebelage 10 und einen Schußfaden 4 in der mittleren Gewebelage 20 geführt sein. In entsprechender Weise bindet die aus den Bindefäden 40 und 41 bestehende Fadengruppe die untere Gewebelage 30 an die mittlere Gewebelage 20.

Wie in Fig. 4 dargestellt und sich in Verbindung mit den Fig. 1 bis 3 ergibt, ist die die Papierseite 15 bildende obere Gewebelage 10 des Gurtes 1 mit mehreren Streifen 25 aus einer reibwerterhöhenden Beschichtung aufgetragen, die in Längsrichtung 5 des Gurtes 1 verlaufen, mit Abstand zueinander liegen und den Reibkoeffizienten zwischen der aufliegenden Wellpappe und dem Gurt erhöhen. Die Wellpappe liegt weitgehend rutschfrei auf und ist während des Transportes auf dem Gurt 1 sicher gehalten und lagefixiert. Da der Beschichtungsstreifen 25 schmaler als die Breite des Gurtes ist, bleibt trotz der Beschichtung die Dampfdurchlässigkeit erhalten.

Zusätzlich können auch wie in DE 197 46 848 A die Kettfäden 13' mit einer reibwerterhöhenden Beschichtung 25' versehen werden, die dann aufgrund ihrer Lage in der Papierseite 15 den reibwerterhöhenden Beschichtungsstreifen bilden. Dabei können in Längsrichtung des Gurtes einzelne Kettfäden 13' mit einer reibwerterhöhenden Beschichtung eingewebt werden oder aber auch alle Kettfäden (11', 12', 13', 14') und/oder auch die Schußfäden 4' der Papierseite 15 mit einer reibwerterhöhenden Beschichtung ausgeführt sein. Die Kettfäden der Papierseite liegen Seite an Seite, bilden aber aufgrund der ausgeführten Webstruktur und/oder z. B. der Wahl des Fadenquerschnitts und auch des Fadenmaterials (Monofilamente) keine dichte, undurchlässige Beschichtung, sondern aufgrund von Lücken zwischen benachbarten Fäden eine Beschichtung, die durchlässig für Dampf ist, so daß von der Papierseite rasch Feuchtigkeit abgeführt werden kann.

In Weiterbildung der Erfindung kann, wie sich aus Fig. 4 ergibt, in der oberen Gewebelage 10 des Gurtes 1 zumindest ein in Längsrichtung 5 des Gurtes 1 verlaufender Kettfaden 14'' angeordnet sein, der aus einem hohlraumbildenden Fadenmaterial besteht, also aus einem anderen Fadenmaterial als andere den übrigen Bereich des Gurtes bildende Kettfäden 11, 12, 13 und 14 der oberen Gewebelage 10 (Fig. 2). Die einzelnen Kettfäden 14'' der papierbildenden Gewebelage 10 bestehen aus hohlraumbildendem Fadenmaterial, welches mit Drainagekanälen 50 in Verbindung steht. Jeder Drainagekanal 50 ist bevorzugt als ein mechanisch im Gewebe eingewebter Hohlraum vorgesehen, der sich von der Papierseite weg in Richtung auf die Unterseite des Gurtes erstreckt und so den beschichtungsfreien Bereich des Gurtes schnell und effektiv entwässert. Bevorzugt mündet der Hohlraum 50 auf der der Papierseite abgewandten Unterseite des Gurtes aus und ist insbesondere als ein den Gurt durchragender Hohlraum ausgebildet. Somit sind - wie Fig. 4 zeigt - die Hohlräume 50 nach Art eines Abflusses ausgestaltet, durch welchen Dampf von der Papierseite der oberen Gewebelage 10 durch den Gurt 1 hindurch abgeführt ist.

Die Schußfäden 4' bzw. die Kettfäden 11', 12', 13' und 14'' kreuzen vorteilhaft mechanisch eingewebte Drainagekanäle 50. Insbesondere sind die Drainagekanäle 50 an den Kreuzungspunkten zwischen Schußfäden und Kettfäden angeordnet.

Als hohlraumbildendes Fadenmaterial ist z. B. ein Fadenmaterial mit einem hohen Stärkeanteil anwendbar; bevorzugt besteht das Fadenmaterial vollständig aus Stärke. Dies hat zur Folge, daß im Trockenzustand die hohlraumbildenden Fäden aus Stärke bzw. mit einem hohen Anteil an Stärke wie normale Fäden verarbeitet werden können. In der Gewebestruktur bilden sie Platzhalter, die sich bei Kontakt mit Flüssigkeit, insbesondere Wasser auflösen. Die nach Auflösung und Auswaschen der Stärke aus dem Gewebe sich ergebenden Fehlstellen bilden Drainagekanäle, Drainagerinnen oder dgl., welche jeweils in den mechanisch eingewebten Drainagekanal 50 münden. Auf diese Weise ist im Bereich zwischen den Drainagekanälen 50 eine Art Drainagegitter gelegt, welches die anfallende Flüssigkeit unmittelbar dem mechanisch eingewebten Drainagekanal 50 zuführt und so für eine rasche Entwässerung des auf dem Gewebegurt aufliegenden Gutes sorgt. Dabei bilden die Kettfäden aus dem hohlraumbildenden Fadenmaterial nach einer gewissen Betriebszeit in Längsrichtung verlaufende Längskanäle und Schußfäden 4' aus einem derartigen hohlraumbildenden Fadenmaterial Querkanäle. Da sich die Längskanäle und die Querkanäle aufgrund der Gewebestruktur (Kettfäden/Schußfäden) kreuzen, sind die Querkanäle und die Längskanäle miteinander strömungsleitend verbunden. Eine rasche Abfuhr der Flüssigkeit ist so gegeben.

Als hohlraumbildendes Fadenmaterial können auch Hohlraumfasern verwendet werden. Über eine längere Betriebszeit öffnen sich aufgrund des auftretenden Verschleißes die Hohlraumfasern, so daß deren innere Hohlräume selbst Drainagekanäle bilden, die in Längsrichtung der Kett- bzw. Schußfäden verlaufen.

Um die Drainagestruktur auch in der Tiefe fortzusetzen, können auch Kett- bzw. Schußfäden der weiteren Gewebelagen 20 und 30 aus hohlraumbildendem Fadenmaterial vorgesehen sein. Auch können einzelne Bindefäden aus hohlraumbildendem Fadenmaterial vorgesehen werden, wodurch in der Gewebestruktur von der einen Gewebelage 10 zur anderen Gewebelage 20 verlaufende Drainagekanäle geschaffen werden können.

Es kann zweckmäßig sein, zur Vermeidung einer Störung der Webstruktur das hohlraumbildende Fadenmaterial als Beifaden zu einem Kettfaden, Schußfaden oder Bindefaden vorzusehen. Die die Gewebestruktur bestimmenden Kettfäden, Schußfäden und Bindefäden bleiben in ihrer Anzahl unverändert; ergänzend wird einem Kettfaden und/oder einem Schußfaden und/oder einem Bindefaden ein Faden aus hohlraumbildendem Fadenmaterial als Beifaden hinzugefügt, der als Platzhalter später die gewünschten Drainagekanäle bildet.

Fig. 5 zeigt eine schematische Darstellung eines weiteren gewebten Gurtes 2 im Längsschnitt. Der Gurt 2 besteht aus einer oberen Gewebelage 50 und einer unteren Gewebelage 60. In der oberen Gewebelage 50, die die Papierseite bildet, verlaufen die vier gegeneinander versetzt angeordneten Kettfäden 51, 52, 53 und 54 und in der unteren Gewebelage 60 die vier gegeneinander versetzt angeordneten Kettfäden 61, 62, 63, 64. Die Schußfäden 6 verlaufen quer zur Längsrichtung 7, wobei die Kettfäden über jeweils zwei Schußfäden 6 verlaufen. Die obere Gewebelage 50 und die untere Gewebelage 60 sind durch Bindefäden 44, 45 miteinander verwebt, wobei die Bindefäden gegeneinander versetzt über jeweils einen Schußfaden 6 verlaufen.

Fig. 6 zeigt eine schematische Darstellung der Draufsicht auf die obere Gewebelage und Fig. 7 eine schematische Darstellung der Draufsicht auf die untere Gewebelage des gleichen Gurtausschnitts wie in Fig. 6 dargestellt. Die vier Kettfäden 51, 52, 53 und 54 sind nebeneinander angeordnet, daran anschließend sind die beiden Bindefäden 44 und 45 angeordnet. Die Fäden der unteren Gewebelage 60 sind, wie in Fig. 7 dargestellt, entsprechend verwebt. Der Kettfaden 52 der oberen Gewebelage 50 und die Kettfäden 62 und 64 der unteren Gewebelage 60 weisen einen größeren Durchmesser als die übrigen Kettfäden auf. Dadurch sind Drainagekanäle gebildet, wobei die obere Gewebelage 50 mehr Drainagekanäle aufweist als die untere Gewebelage 60. Die Drainagekanäle können auch durch die Fadenstruktur der Kettfäden 51 bis 54 und 61 bis 64 gebildet sein. Hierzu können die Fäden beispielsweise Rillen in ihrer Längsrichtung aufweisen.

In den Fig. 8, 9 und 10 ist ein Gurt 3 dargestellt, der eine obere Gewebelage 70 und eine untere Gewebelage 80 aufweist. Die Kettfäden 71 bis 74 der oberen Gewebelage 70 und die Kettfäden 81 bis 84 der unteren Gewebelage 80 verlaufen entsprechend den Kettfäden 51 bis 54 und 61 bis 64 in Fig. 5. Die obere Gewebelage 70 und die untere Gewebelage 80 sind über Bindefäden 46 und 47 miteinander verwebt, wobei die Bindefäden 46, 47 über jeweils einen Schußfaden 8 der Gewebelagen 70 und 80 verlaufen. Fig. 9 zeigt die schematische Draufsicht auf den Gurt 3. Die Kettfäden 71 bis 74 sind nebeneinander verwebt, daran anschließend folgen die Bindefäden 46 und 47. Die Drainagekanäle sind durch Weglassen jeder zweiten Kettfadenfolge der Gewebelage 70 gebildet, so daß auf die Bindefäden 46 und 47 erneut Bindefäden 46 und 47 folgen und sich daran eine weitere Folge von Kettfäden 71 bis 74 anschließt. Die in Fig. 10 als Ansicht auf die Unterseite des Gurts 3 dargestellte untere Gewebelage 80 verläuft entsprechend der in Fig. 7 dargestellten unteren Gewebelage 60 des Gurts 2, wobei die Kettfäden 81 bis 84 der unteren Gewebelage 80 alle den gleichen Durchmesser aufweisen können.

Zur Erhöhung der Temperaturbeständigkeit und Verschleißfestigkeit eines Gurts 1, 2, 3 kann im Randbereich des Gurtes in Gurtlängsrichtung 5, 7 Fadenmaterial mit einer hohen Temperaturbeständigkeit, insbesondere Para-Aramide oder Kevlar, eingewebt sein. Das temperaturbeständige Fadenmaterial kann sich auch über die gesamte Breite einer oberen Gewebelage 10, 50, 70 oder einer unteren Gewebelage 30, 60, 80 oder sowohl einer unteren als auch einer oberen Gewebelage erstrecken. Die Drainagekanäle 50 können auch als Öffnungen in der Webstruktur ausgebildet sein. Hierzu können beispielsweise benachbarte Kettfäden einer Gewebelage überkreuzt sein.

Das Fadenmaterial kann aus 65% Polyester und 35% Viskose bestehen. Es kann jedoch auch eine andere Zusammensetzung vorteilhaft sein. Bevorzugt wird als Fadenmaterial ein Monofilament verwendet.

Als Material für die reibwerterhöhenden Streifen wird bevorzugt Silikon verwendet. Auch Polyurethan kann vorteilhaft sein.

Um den Gurt antistatisch zu gestalten, ist vorgesehen, dem Fadenmaterial der Schußfäden und/oder der Kettfäden elektrisch leitfähige Metallfasern beizumischen. Schuß- oder Kettfäden aus einem Material mit beigemischten elektrisch leitfähigen Metallfasern, z. B. Stahlfasern können sowohl in der oberen Gewebelage, in der die Zugkräfte aufnehmenden Gewebelage oder auch in einer weiteren Gewebelage vorgesehen sein, wobei die Fäden bevorzugt auf der Papierseite vorgesehen sind. Es kann ausreichend sein, nur einzelne Schuß- und/oder Kettfäden in der Papieroberseite aus einem Metallfasern enthaltenen Material zu bilden, um eine signifikante Verbesserung der antistatischen Eigenschaften des Gurtes zu erhalten.

Werden Schuß- und/oder Kettfäden aus Monofilamenten verwendet, können die Materialeigenschaften der Monofilamente vorteilhaft zur Bildung von Drainagekanälen genutzt werden.

Monofilamente haben eine im wesentliche druckstabile Querschnittsform, so daß - auch bei dichter, fester Webart - die Querschnittsform kaum Änderungen erfährt. Dadurch verbleiben in der Webstruktur Lücken, Hohlräume und dgl., wenn z. B. Monofilamente mit kreisförmiger, elliptischer oder ähnlicher Querschnittsform verwendet werden. Diese auch bei enger Packungsdichte bestehenden Hohlräume und Lücken werden so in die Webstruktur eingebettet, daß von der Papierseite Feuchtigkeit abführende Kanäle gebildet sind.

## Patentansprüche

1. Gewebter Gurt für eine Wellpappenmaschine, mit einer die in Längsrichtung des Gurtes wirkenden Zugkräfte aufnehmenden ersten Gewebelage (20) aus Kettfäden (21, 22) und Schussfäden (4) und mit einer weiteren, diese erste Gewebelage (20) abdeckenden, oberen Gewebelage (10) aus Kettfäden (11, 12, 13, 14) und Schussfäden (4), die eine Papierseite (15) zur Auflage der Wellpappe bildet, wobei die Gewebelagen (10, 20) miteinander verbunden sind, und die obere, die Papierseite (15) bildende Gewebelage (10) dampfdurchlässig ist, um Feuchtigkeit von der Papierseite abzuführen, und die obere, die Papierseite (15) bildende Gewebelage (10) den Reibwert erhöhendes Material (25') aufweist,
**dadurch gekennzeichnet, dass** auf die obere, die Papierseite (15) bildende Gewebelage (10) mehrere Beschichtungsstreifen (25) aus einem Reibwert erhöhenden Material (25') aufgetragen sind, wobei ein Streifen (25) quer zur Längsrichtung (5) des Gurtes (1) schmaler als die Breite des Gurtes (1) ausgeführt ist und quer zur Breite der die Papierseite (15) bildenden Gewebelage (10) mehrere Streifen, die in Längsrichtung (5) des Gurtes (1) verlaufen, vorgesehen sind, wobei zwischen benachbarten Beschichtungsstreifen (25) Drainagekanäle (50) zur Abfuhr der Feuchtigkeit vorgesehen sind.

2. Gurt nach Anspruch 1,
**dadurch gekennzeichnet, dass** die Beschichtung aus Silikon oder Polyurethan besteht.

3. Gurt nach Anspruch 1 oder 2,
**dadurch gekennzeichnet, dass** dem Fadenmaterial der Schussfäden und/oder der Kettfäden elektrisch leitfähige Metallfasern beigemischt sind.

4. Gurt nach einem der Ansprüche 1 bis 3,
**dadurch gekennzeichnet, dass** die Kettfäden und/oder die Schussfäden aus einem Monofilament mit einem weitgehend druckstabilen Querschnitt bestehen.

## Claims

1. Woven belt for a corrugating machine, with a first fabric layer (20) of warp threads (21, 22) and weft threads (4) absorbing the tensile forces acting in the longitudinal direction of the belt and with a further top fabric layer (10) of warp threads (11, 12, 13, 14) and weft threads (4) which covers the first fabric layer (20) and forms a paper side (15) for the support of the corrugated board, wherein the fabric layers (10, 20) are joined to each other and the top fabric layer (10) forming the paper side (15) is steam-permeable in order to remove moisture from the paper side, and wherein the top fabric layer (10) forming the paper side (15) is provided with a material (25') increasing its coefficient of friction,
**characterised in that** several coating strips (25) of a material (25') increasing its coefficient of friction are applied to the top fabric layer (10) forming the paper side (15), wherein a strip (25) is narrower transverse to the longitudinal direction (5) of the belt (1) than the width of the belt (1) and several strips extending in the longitudinal direction (5) of the belt (1) are provided across the width of the fabric layer (10) forming the paper side (15), drainage channels (50) being provided between adjacent coating strips (25) for the removal of moisture.

2. Belt according to claim 1,
**characterised in that** the coating consists of silicone or polyurethane.

3. Belt according to claim 1 or 2,
**characterised in that** electrically conductive metal fibres are added to the material of the warp threads and/or of the weft threads.

4. Belt according to any of claims 1 to 3,
**characterised in that** the warp threads and/or the weft threads consist of a monofilament with a largely pressure-stable cross-section.

## Revendications

1. Courroie tissée pour une machine de fabrication de carton ondulé, avec une première couche de tissu (20) qui reçoit les forces de traction agissant dans le sens longitudinal de la courroie et qui se compose de fils de chaîne (21, 22) et de fils de trame (4), et avec une autre couche de tissu (10), supérieure, qui couvre la première couche (20), qui se compose de fils de chaîne (11, 12, 13, 14) et de fils de trame (4) et qui forme un côté papier (15) pour la pose du carton ondulé, les couches de tissu (10, 20) étant reliées entre elles, la couche supérieure (10) qui forme le côté papier (15) étant perméable à la vapeur afin d'évacuer l'humidité du côté papier, et ladite couche supérieure (10) qui forme le côté papier (15) présentant un matériau (25') qui augmente le coefficient de friction,
**caractérisée en ce que** plusieurs bandes de revêtement (25) composées d'un matériau (25') qui augmente le coefficient de friction sont appliquées sur la couche de tissu supérieure (10) qui forme le côté papier (15), étant précisé qu'une bande (25) est plus étroite que la largeur de la courroie (1), transversalement par rapport au sens longitudinal (5) de la courroie (1), et qu'il est prévu transversalement par rapport à la largeur de la couche de tissu (10) formant le côté papier (15) plusieurs bandes qui s'étendent dans le sens longitudinal (5) de la courroie (1), des conduits de drainage (50) étant prévus entre des bandes de revêtement voisines (25) afin d'évacuer l'humidité.

2. Courroie selon la revendication 1,
**caractérisée en ce que** le revêtement se compose de silicone ou de polyuréthanne.

3. Courroie selon la revendication 1 ou 2,
**caractérisée en ce que** des fibres métalliques conductrices d'électricité sont mélangées au matériau des fils de trame et/ou des fils de chaîne.

4. Courroie selon l'une des revendications 1 à 3,
**caractérisée en ce que** les fils de chaîne et/ou les fils de trame se composent d'un monofilament avec une section transversale largement stable en pression.
